# EUROPÄISCHE PATENTSCHRIFT

(11) **EP 0 768 134 B1**
(45) Veröffentlichungstag und Bekanntmachung des Hinweises auf die Patenterteilung: **26.05.1999**
(21) Anmeldenummer: 96250224.1
(22) Anmeldetag: 09.10.1996
(51) Int. Cl.: B22D 41/00, C21C 5/44

(54) **Vorrichtung zur Fixierung eines Deckels auf einem mit Feuerfestmaterial ausgekleidetem Gefäss**
Device for fixing a cover on a refractory lined vessel
Dispositif pour la fixation d'un couvercle sur un récipient à revêtement réfractaire

(30) Priorität: 09.10.1995 DE 19538532
(43) Veröffentlichungstag der Anmeldung: 16.04.1997
(73) Patentinhaber: MANNESMANN Aktiengesellschaft, 40213 Düsseldorf (DE)
(72) Erfinder: Gohres, Hans-Werner, Dipl.-Ing., 47239 Duisburg (DE); Tauchert, Wolfgang, Dipl.-Ing., 47228 Duisburg (DE); Divjak, Franz-Josef, 47495 Rheinberg (DE)
(74) Vertreter: Henze, Lothar

(56) Entgegenhaltungen:
- EP-A- 0 332 490
- DE-A- 2 457 916
- DE-A- 3 522 160
- FR-A- 2 329 389

## Beschreibung

Die Erfindung betrifft eine Vorrichtung zur Fixierung eines Deckels auf einem mit Feuerfestmaterial ausgekleideten Gefäß zum Verschließen einer Pfanne zum Transport flüssiger Metallschmelzen mit über den Umfang verteilt angeordneten Halteelementen, die axial eine bestimmte Auslenkung zulassen.

Beim Einfüllen von flüssiger Stahlschmelze z.B. in eine Stahlgießpfanne wird die Feuerfestauskleidung sehr stark erhitzt und sie fängt an, sich auszudehnen. Da die Feuerfestauskleidung bis an den Rand des Gefäßes reicht, ist es unvermeidlich, daß beim Anwachsen der Feuertestauskleidung der auf dem Gefäß liegende Deckel mit angehoben wird. Damit eine definierte Vorspannung auf der Feuerfestauskleidung erhalten bleibt und der Deckel beim Transport und auch beim Kippen z.B. zum Entleeren, nicht wegrutschen kann, war es bisher üblich, lange Dehnschrauben als Halteelement zu verwenden und unter dem Schraubenkopf Tellerfederpakete vorzusehen. Beim Anheben des Deckels, durch das sich ausdehnende Feuerfestmaterial, werden die Tellerfederpakete zusammengepreßt bis die einzelnen Federsegmente aufeinanderliegen. Damit ist keine Vorspannung mehr gegeben. Insbesondere beim Kippen der Pfanne zum Entleeren ist ohne Verspannung des Feuertestmaterials durch die Deckelfixierung die Betriebssicherheit nicht unbedingt mehr gewährleistet.

In der EP 0332 490 A1 ist ein Ringdeckel zum Verschließen einer mit Feuerfestmaterial ausgekleideten Pfanne offenbart. Diese Pfanne dient dazu, um die sogenannten sekundärmetallurgischen Behandlungen, wie z.B. Spülen mit einem Inertgas und Feinlegieren durchführen zu können. Der Deckel ist druckdicht und unverrückbar auf dem Gefäßrand befestigt. Durch das Anwachsen des Feuerfestmaterials werden die den Deckel fixierenden Halteschrauben plastisch gedehnt, so daß bei Wegfall der Verspannung beim Kippen der Pfanne die Betriebssicherheit nicht unbedingt gewährleistet ist.

Aufgabe der Erfindung ist es, eine Vorrichtung zur Fixierung des Deckels der eingangs genannten Art so auszubilden, daß damit in kostengünstiger Weise eine sichere Fixierung und eine sichere Funktionserfüllung des Deckels gewährleistet ist.

Diese Aufgabe wird mit den im kennzeichnenden Teils des Anspruches 1 angegebenen Merkmalen gelöst. Vorteilhafte Weiterbildungen sind Bestandteil von Unteransprüchen.

Das bisher bekannte Halteelement ist erfindungsgemäß als ein Paar zusammenwirkender verformbarer Vor- und Fixierungsfedern ausgebildet. Dabei kommt die Vorfeder direkt nach der Befestigung am Deckel und die Fixierungsfeder erst am Ende des Anwachsens der Feuerfestauskleidung des Gefäßes an der Unterseite des Gefäßrandes zur Anlage. Beide Federn sind aus einem Blechstreifen aus einem höherfesten Stahl, beispielsweise St52 hergestellt. Beide weisen eine Biegung auf, die hakenförmig ausgebildet ist, wobei die Stirnfläche des hakenförmig gebogenen Endbereiches der Vorfeder nach der Montage an der Unterseite des Gefäßrandes zur Anlage kommt. Bei der Fixierungsfeder ist dieser Endbereich so gebogen, daß er in einem vorgegebenen Abstand zum Gefäßrand liegt und eine Öffnung aufweist, durch die ein am Rand des Gefäßes befestigter Bolzen mit Spiel hindurchgreift. Vor- und Fixierungsfeder sind vorzugsweise mittels einer Schweißnaht am Deckel befestigt. Der Abstand des parallel liegenden Endbereiches der Fixierungsfeder zur Gefäßrandunterseite ist so gewählt, daß am Ende des Anwachsens der Feuerfestauskleidung der Deckel unter Vorspannung mit dem Gefäß verbunden bleibt. Dies bedeutet, daß die Feuerfestauskleidung unter einer definierten Vorspannung bis zu einem vorgegebenen Fixpunkt, das ist der Endanschlag der Fixierungsfeder, kräftegleich wachsen kann.

Der Vorteil der erfindungsgemäßen Vorrichtung ist darin zu sehen, daß mit einfachen Bauteilen aus Blech eine sichere Fixierung und eine sichere Funktionserfüllung des Deckels unter allen Betriebszuständen gewährleistet ist.

In der Zeichnung wird anhand eines Ausführungsbeispieles die erfindungsgemäße Vorrichtung näher erläutert. Es zeigen:
- Figur 1: eine Draufsicht eines Quadranten eines Ringdeckels mit der erfindungsgemäßen Fixierung des Deckels am Gefäß,
- Figur 2: im Querschnitt die Einzelheiten der Vorfeder,
- Figur 3: im Querschnitt die Einzelheiten der Fixierungsfeder,
- Figur 4: das Ausgangsmaterial für die Fixierungsfeder.

In Figur 1 ist in einer Draufsicht ein Quadrant eines Ringdeckels 1 mit der erfindungsgemäßen Fixierung des Deckels 1 am Gefäß 2 dargestellt (hier mit gestrichelter Linie der Gefäßrand 2'). Die erfindungsgemäße Fixierung besteht aus einem Paar einer Vorfeder 3, 3', die mit einer Fixierungsfeder 4, 4' zusammenwirkt. Die Einzelheiten dazu sind in den nachfolgenden Figuren dargestellt. Diese Paare 3, 4; 3', 4' sind über den Umfang verteilt angeordnet, beispielsweise können es insgesamt 8 Paare sein. Die Anzahl der Paare hängt in erster Linie von der Größe des Querschnittes des zu deckelnden Gefäßes ab. Der an der Mittelpunktlinie 5 zu erkennende Versatz 6 ist ein Hinweis darauf, daß bei dem in dieser Figur 1 dargestellten Gefäß 2 der Querschnitt oval ist. Für die erfindungsgemäße Fixierung des Ringdeckels 1 ist dies aber ohne Bedeutung. Zu erkennen ist in dieser Figur auch noch eine Öse 7, um mittels eines Kranes den Ringdeckel 1 abheben zu können.

Figur 2 zeigt in einem Querschnitt die Einzelheiten der Vorfeder 3. Sie ist aus einem Blechstreifen aus einem höherfesten Werkstoff, beispielsweise St52, gefertigt und entsprechend gebogen. Wie in dieser Figur zu erkennen ist, erfolgt die Biegung so, daß die Stirnfläche 8 des hakenförmig gebogenen Bereiches 9 an der Unterseite 10 des Gefäßrandes 2' zur Anlage kommt. Die Befestigung der Vorfeder 3 am Ringdeckel 1 erfolgt mittels einer Schweißnaht 11.

Figur 3 zeigt die Einzelheiten der Fixierungsfeder 4. Wie in Figur 4 zu sehen ist, ist das Ausgangsmaterial ebenfalls ein Blechstreifen mit einer im Endbereich angebrachten Öffnung 12. Die im Blechstreifen eingetragenen strichpunktierten Linien 13 zeigen die späteren Abknick- bzw. Biegestellen an. In axialer Verlängerung des Gefäßrandes 2' ist ein Halteblech 14 vorgesehen, in dessen Öffnung ein Bolzen 15 eingeschweißt ist. Zur Abstützung des Haltebleches 14 ist an der Unterseite des Gefäßrandes 2' ein Stützblech 16 mittels einer Schweißnaht 17 befestigt. Wie in Figur 3 zu erkennen ist, erstreckt sich nach der Montage der Fixierungsfeder 4 der Bolzen 15 durch eine Öffnung 18 der Stützbleche 16 und durch die bereits erwähnte Öffnung 12 der Fixierungsfeder 4. Der Endbereich 19 der Fixierungsfeder 4 liegt parallel zur Unterseite des Stützbleches 16 und damit zur Unterseite des Gefäßrandes 2'. Der Abstand 20 zwischen dem Endbereich 19 der Fixierungsfeder 4 und dem Stützblech 16 wird so vorgegeben, daß am Ende des Anwachsens der Feuerfestauskleidung des Gefäßes 2 der Ringdeckel 1 unter Vorspannung mit dem Gefäß 2 verbunden bleibt. Die Befestigung der Fixierungsfeder 4 mit dem Ringdeckel 1 erfolgt wie bei der Vorfeder 3 mittels einer Schweißnaht 21.

Die Wirkungsweise der beiden Federn 3, 4 kann wie folgt beschrieben werden. Unmittelbar nach der Montage liegt die Vorfeder 3, 3' an der Unterseite 8 des Gefäßrandes 2' an. Nach dem Einfüllen der heißen Metallschmelze fängt die Feuerfestauskleidung an zu wachsen und versucht den Ringdeckel 1 hochzudrücken. Dies wird anfänglich durch die Vorfeder 3, 3' verhindert. Durch die Erwärmung und die zunehmenden Kräfte werden die Vorfedern 3, 3' plastisch aufgebogen, so daß die Vorspannung gegen Null geht. Im gleichen Maße bewegt sich der Endbereich 19 der Fixierungsfeder 4 auf die Unterkante des Stützbleches 16 zu. Durch weiteres Anwachsen der Fixierungsfeder bewegt sich im gleichen Maße der Endbereich 19 weiter, bis er an der Unterseite des Stützbleches 16 zur Anlage kommt. Bei der Bewegung des Endbereiches 19 übernimmt der festgeschweißte Bolzen 15 die Führung der Fixierungsfeder 4. Die größere Öffnung 12 im Endbereich 19 im Vergleich zum Durchmesser des Bolzens 15 sorgt dafür, daß es dabei nicht zu einem Klemmen kommt. Aufgrund von Erfahrungswerten ist der vorgegebene Abstand 20 so gewählt, daß am Ende des Anwachsens der Feuerfestauskleidung der Endanschlag erreicht wird, so daß die Vorspannung der Fixierungsfeder 4 erhalten bleibt. Auf diese Weise ist auch in dieser Betriebsphase eine sichere Funktion der Fixierung des Ringdeckels 1 auf dem Gefäß 2 sichergestellt.

## Patentansprüche

1. Vorrichtung zur Fixierung eines Deckels auf einem mit Feuerfestmaterial ausgekleideten Gefäß zum Verschließen einer Pfanne zum Transport flüssiger Metallschmelzen mit über den Umfang verteilt angeordneten Halteelementen, die axial eine bestimmte Auslenkung zulassen
dadurch gekennzeichnet,
daß das Halteelement als ein Paar zusammenwirkender verformbarer Vor-(3,3') und Fixierungsfedern (4,4') ausgebildet ist, wobei die Vorfeder (3,3') direkt nach der Befestigung am Deckel (1) und die Fixierungsfeder (4,4') erst am Ende des Anwachsens der Feuerfestauskleidung des Gefäßes (2) an der Unterseite des Gefäßrandes (2') anliegt.

2. Vorrichtung nach Anspruch 1,
dadurch gekennzeichnet,
daß der Deckel (1) ein Ringdeckel ist.

3. Vorrichtung nach Anspruch 1 und 2,
dadurch gekennzeichnet,
daß die Vorfeder (3,3') ein Blechstreifen aus einem höhertesten Stahl ist, von dem ein Bereich hakenförmig so gebogen ist, daß die Stirnfläche (8) des hakenförmig gebogenen Endbereiches (9) nach der Montage an der Unterseite (10) des Gefäßrandes (2') anliegt.

4. Vorrichtung nach den Ansprüchen 1 bis 3,
dadurch gekennzeichnet,
daß die Fixierungsfeder (4,4') ein Blechstreifen aus einem höherfesten Stahl ist, von dem ein Bereich hakenförmig so gekrümmt ist, daß der Endbereich (19) des Hakens in einem vorgegebenen Abstand (20) parallel zum Gefäßrand (2') liegt und eine Öffnung (12) aufweist, durch die ein am Rand des Gefäßes befestigter Bolzen mit Spiel hindurchgreift.

5. Vorrichtung nach den Ansprüchen 3 oder 4,
dadurch gekennzeichnet,
daß die Vorfeder (3,3') und die Fixierungsfeder (4,4') am Deckel (1) mittels einer Schweißnaht (11,21) befestigt ist.

6. Vorrichtung nach Anspruch 4,
dadurch gekennzeichnet,
daß der Abstand (20) des parallel liegenden Endbereiches (19) der Fixierungsfeder (4,4') zur Gefäßrandunterseite so gewählt ist, daß am Ende des Anwachsens der Feuertestauskleidung der Deckel (1) unter Vorspannung mit dem Gefäß (2) verbunden bleibt.

## Claims

1. A device for fixing a cover to a vessel lined with refractory material for sealing a ladle for transporting liquid metal melts having holding elements distributed across the periphery, which elements axially permit a certain excursion,
characterised in that the holding element is designed as a pair of cooperating deformable preliminary springs (3, 3') and fixing springs (4, 4'), the preliminary spring (3, 3') coming to rest on the underside of the vessel edge (2') directly after fastening to the cover (1), and the fixing spring (4, 4') not until the end of the growth of the refractory lining of the vessel (2).

2. A device according to Claim 1, characterised in that the cover (1) is an annular cover.

3. A device according to Claims 1 and 2,
characterised in that the preliminary spring (3, 3') is a metal strip of a higher-strength steel, a region of which is bent in a hook shape such that the end face (8) of the end region (9) which is bent in a hook shape comes to lie on the underside (10) of the vessel edge (2') after assembly.

4. A device according to Claims 1 to 3, characterised in that the fixing spring (4, 4') is a metal strip of a higher-strength steel, a region of which is curved in a hook shape such that the end region (19) of the hook lies at a predetermined distance (20) parallel to the vessel edge (2') and has an opening (12) through which a pin fastened to the edge of the vessel passes with a clearance.

5. A device according to Claims 3 or 4, characterised in that the preliminary spring (3, 3') and the fixing spring (4, 4') are fastened to the cover (1) by means of a weld seam (11, 21).

6. A device according to Claim 4, characterised in that the distance (20) between the end region (19) of the fixing spring (4, 4') which lies in parallel and the underside of the vessel edge is selected such that at the end of growth of the refractory lining the cover (1) remains connected to the vessel (2) under initial tension.

## Revendications

1. Dispositif pour fixer un couvercle sur un récipient revêtu d'une matière réfractaire pour fermer une poche de coulée pour le transport de matières en fusion métalliques liquides ayant des éléments de maintien agencés de façon répartie sur la périphérie, qui autorisent, axialement, une déviation déterminée,
caractérisé en ce que l'élément de maintien est réalisé sous forme d'une paire de pré-ressort (3,3') et de ressort de fixation (4,4') déformables coopérants, le pré-ressort (3,3') s'appuyant directement après la fixation contre le couvercle (1) et le ressort de fixation (4,4') s'appuyant sur le dessous du bord (2') du récipient seulement à la fin de la croissance du revêtement réfractaire du récipient (2).

2. Dispositif selon la revendication 1,
caractérisé en ce que le couvercle (1) est un couvercle annulaire.

3. Dispositif selon les revendications 1 et 2,
caractérisé en ce que le pré-ressort (3,3') est une bande de tôle en un acier à haute résistance mécanique, dont une zone est cintrée en forme de crochet, de sorte que la face frontale (8) de la zone d'extrémité (9) cintrée en forme de crochet s'appuie, après le montage, sur le dessous (10) du bord (2') du récipient.

4. Dispositif selon les revendications 1 à 3,
caractérisé en ce que le ressort de fixation (4,4') est une bande de tôle en un acier à haute résistance mécanique, dont une zone est cintrée en forme de crochet, de sorte que la zone d'extrémité (19) du crochet se trouve, à un écartement prédéterminé (20), parallèlement au bord (2') du récipient et présente une ouverture (12), à travers laquelle s'engage, avec jeu, un axe fixé au bord du récipient.

5. Dispositif selon les revendications 3 ou 4,
caractérisé en ce que le pré-ressort (3,3') et le ressort de fixation (4,4') sont fixés au couvercle (1) au moyen d'un cordon de soudure (11,21).

6. Dispositif selon la revendication 4,
caractérisé en ce que l'écartement (20) de la zone d'extrémité (19), s'étendant parallèlement, du ressort de fixation (4,4') par rapport au dessous du bord du récipient est choisi de sorte que, à la fin de la croissance du revêtement réfractaire, le couvercle (1) demeure relié au récipient (2) sous une précontrainte.
